# EUROPÄISCHE PATENTSCHRIFT

(11) **EP 0 492 353 B1**
(45) Veröffentlichungstag und Bekanntmachung des Hinweises auf die Patenterteilung: **14.12.1994**
(21) Anmeldenummer: 91121562.2
(22) Anmeldetag: 17.12.1991
(51) Int. Cl.: E05D 15/52

(54) **Ausstellvorrichtung für ein Fenster, eine Tür o. dgl.**
Opening device for a window, door or the like
Dispositif d'ouverture pour une fenêtre, une porte etc.

(30) Priorität: 24.12.1990 DE 9017458 U
(43) Veröffentlichungstag der Anmeldung: 01.07.1992
(73) Patentinhaber: ROTO FRANK Aktiengesellschaft, 70745 Leinfelden-Echterdingen (DE)
(72) Erfinder: Possehn, Wilfried, W-7000 Stuttgart 1 (DE); Zaccaria, Giovanni, W-7000 Stuttgart 80 (DE)

(56) Entgegenhaltungen:
- EP-A- 0 393 411
- DE-A- 2 333 685
- DE-C- 3 637 077
- FR-A- 2 284 019
- FR-A- 2 563 564

## Beschreibung

Die Erfindung betrifft eine Ausstellvorrichtung für ein Fenster, eine Tür od. dgl., insbesondere mit einem Drehkippflügel, deren Ausstellarm flachrechteckigen Querschnitts einerends an einem Drehlager angeordnet ist, das aus einem am Festrahmen befestigbaren Lagerbock und einem daran um einen Lagerbolzen drehbar gelagerten Winkelstück besteht, wobei ein Winkelschenkel des Winkelstücks eine sich rechtwinklig zum Lagerbolzen erstreckende und dazu seitlich versetzt angeordnete Bohrung aufweist, wobei die Achse der Bohrung in einer Ebene rechtwinklig zur Lagerbolzenachse liegt und die Bohrung einen Achsbolzen aufnimmt, der den Winkelschenkel auf der vom Ausstellarm abgewandten Seite mit einem Kopf hintergreift und der Achsbolzen an einem an der Unterseite und nahe dem Ende des Ausstellarms befestigten Verstärkungsstück mit geringerer Breite wie der Ausstellarm angeordnet ist und nach einer Axialverschiebung entlang der Achse des Achsbolzens zwischen Ausstellarm und Winkelstück der Ausstellarm relativ zum Winkelstück in zwei um 180° bezüglich der Achse des Achsbolzens zueinander versetzten Drehlagen durch zwischen dem Winkelstück und dem Ausstellarm wirkende, ineinandergreifende Sicherungsmittel fixierbar ist, wobei der Axialverschiebeweg größer ist als die gegenseitige Eingriffstiefe der Sicherungsmittel.

Bei einer derartigen, aus der AT-A 4879/75 vorbekannten Ausstellvorrichtung dient ein Mehrkantansatz am freien Ende des Achsbolzens in Verbindung mit einer korrespondierenden Mehrkantausnehmung des Winkelschenkels des Winkelstücks, in das der Mehrkantansatz formschlüssig eingreift, als Sicherung gegen ein ungewolltes Verdrehen des Winkelstücks und damit des Drehlagers gegenüber dem Ausstellarm. Durch eine Axialverschiebung zwischen Ausstellarm und Winkelstück wird der Formschluß gelöst und damit ist an sich eine freie Drehbarkeit des Drehlagers um den Achsbolzen des Ausstellarms ermöglicht. Da zur Links-/Rechtsumstellung der Ausstellvorrichtung zwei um 180° versetzte Drehlagen des Winkelstücks zum Ausstellarm ausreichend sind, wird nach einer 180°-Relativdrehung der Mehrkantkopf mittels einer zwischen dem Verstärkungsstück und dem Winkelschenkel zwischengeschalteten Druckfeder erneut zum Einrasten mit der Mehrkantausnehmung gebracht. Zur Aufnahme der Druckfeder ist eine Erweiterung innerhalb des Winkelschenkels erforderlich, wodurch die Führungsflächen für den Achsbolzen innerhalb des Winkelschenkels wesentlich verringert sind. Diese Führungsflächen müssen vom Flügel hervorgerufene, über den Ausstellarm und das Drehlager in den Festrahmen abzuleitende Kräfte aufnehmen.

Diese Kräfte können insbesondere bei Toleranzen zwischen dem Durchmesser des Achsbolzens und der Bohrung des Winkelstücks ungünstige spezifische Beanspruchungen hervorrufen. Somit ist bei Flügel mit größeren Gewichten und/oder ungünstigen Formaten eine verstärkte Ausführung erforderlich und eine damit verbundene Vergrößerung der Abmessungen der Ausstellvorrichtung im Bereich des Winkelstücks. Auch beschränkt sich der zur Kraftübertragung vorgesehene Bereich nur über die Länge des Winkelschenkels. Mittel zur Verstellung des wirksamen Abstands zwischen Winkelstück und Ausstellarm, wie sie zweckmäßig sind, um z. B. einen abgesackten Flügel wieder anheben zu können, sind beim gattungsbildenden Stand der Technik nicht vorhanden. Deren Anwendung steht dort der Mehrkantformschluß am freien Ende des Achsbolzens entgegen.

Aufgabe der Erfindung ist es, eine gattungsgemäße Ausstellvorrichtung zu schaffen, bei welcher ohne Vergrößerung der Bauhöhe und bei gleichzeitiger Begrenzung der Relativdrehverlagerung zwischen Ausstellarm und Winkelstück auf 180° eine größere Belastbarkeit an dem Übergang von Ausstellarm zum Winkelstück erhalten wird, wobei gleichzeitig noch die Anordnung einer Vorrichtung zur Verstellung des wirksamen Abstands zwischen Winkelstück und Ausstellarm ermöglicht ist.

Dies wird bei einer gattungsgemäßen Ausstellvorrichtung dadurch erreicht, daß an dem vom Lagerbolzen abgewandten Ende des Winkelschenkels ein entlang der Längsschmalseite des Ausstellarms erstreckender Flansch angeordnet ist, der an seinem freien Ende eine gegen das Verstärkungsstück anliegende Nase aufweist und daß das Verstärkungsstück beidseitig mit je einem Steg versehen und die Nase in den fixierten Drehlagen zwischen einem Steg des Verstärkungsstücks und der gegenüberliegenden Unterseite des das Verstärkungsstück beidseitig überragenden Teils des Ausstellarms geführt ist, so daß Steg, Nase und Unterseite des Ausstellarms die Sicherungsmittel bilden.

Zufolge dieser Ausgestaltung wird eine zusätzliche Abstützstelle zur Kraftübertragung zwischen Ausstellarm und am Festrahmen zu befestigendem Lagerbock geschaffen. Diese zusätzliche Abstützstelle ist in größerem Abstand von dem Lagerbolzen angeordnet wie die Abstützstelle zwischen Achsbolzen und Winkelschenkel. Die drei Abstützstellen im Winkelstück, nämlich Lagerbolzen, Achsbolzen und Nase, liegen dabei in drei unterschiedlichen Ebenen, und zwar sowohl in Längsrichtung des Ausstellarms gesehen als auch in der Querrichtung dazu. Neben dieser Verbesserung der Abstützung, wodurch bei gleicher Bemessung größere Kräfte übertragen werden können, wirkt sich auch günstig aus, daß bei kippgeöffnetem Flügel durch die - senkrecht zur Fensterebene betrachtet - Hintereinanderanordnung der Abstützstellen, wobei die Abstützstelle Achsbolzen/Winkelstück die dazwischenliegende Abstützstelle darstellt, vorhandene Toleranzen innerhalb der mittleren Abstützstelle Achsbolzen/Winkelstück weitgehend aufgehoben werden, da durch die Belastung die Nase verstärkt gegen das Verstärkungsstück gedrückt wird.

Da das Verstärkungsstück schmäler ist als die Breite des Ausstellarms, liegt die Nase an der Unterseite des Ausstellarms an. Bei einer Drehung des Winkelstücks um den Achsbolzen ist die Bewegung damit auf eine 180°-Drehung automatisch beschränkt. Unter Belastung liegt die Nase zwischen Ausstellarm und Steg des Verstärkungsstücks. Die Sicherungsmittel sind damit vom Achsbolzen und dem Winkelstück in den Bereich des Verstärkungsstücks hinein wegverlegt, so daß der Achsbolzen für konstruktive Weiterausgestaltungen freigegeben ist.

Es ist günstig, daß der Flansch gegenüber der Längsschmalseite des Ausstellarms in Richtung auf das Verstärkungsstück zu leicht geneigt ausgebildet ist und die Nase unter Vorspannung an dem Verstärkungsstück anliegend ist.

Dadurch wird erreicht, daß in belastetem Zustand der Ausstellvorrichtung infolge der Vorspannung zwischen Nase und Achsbolzen das vorhandene Spiel zwischen Achsbolzen und Winkelstück durch eine leichte Schrägstellung des Winkelstücks zum Achsbolzen unschädlich gemacht wird und dabei dann der Flansch parallel zur Längsschmalseite des Ausstellarms ausgerichtet ist.

In vorteilhafter Weise ist die zum Zusammenwirken mit einer Seitenfläche des Verstärkungsstücks dienende Anlagefläche der Nase ballig ausgebildet und das Verstärkungsstück anschließend an die Stege jeweils mit einer Schrägfläche versehen. Diese Ausgestaltung erlaubt bei einem Drehen des Winkelstücks um den Achsbolzen zur Links-/Rechtsumstellung ein enges Vorbeilaufen der Nase an dem Verstärkungsstück und damit eine Anlage der Nase in der Enddrehlage an einer Seitenfläche des Verstärkungsstücks.

Der Kopf des Achsbolzens ist in bevorzugter Weise als Senkkopf ausgebildet, so daß er in belastetem Zustand der Ausstellvorrichtung nicht über den Winkelschenkel störend vorsteht.

Gemäß einer besonders zweckmäßigen Ausgestaltung ist der Achsbolzen von einer in eine Gewindebohrung des Verstärkungsstücks eingedrehten Schraube mit im Bereich des Winkelschenkels glattem Schaft und am Kopf angeordnetem Betätigungsangriff gebildet, so daß der Achsbolzen die Funktion der Verstellung des wirksamen Abstands zwischen Ausstellarm und Winkelstück übernehmen kann, ohne daß die Links/Rechtsumstellbarkeit davon beeinträchtigt wird. Der glatte Schaft befindet sich bei belastetem Zustand der Ausstellvorrichtung im Bereich der Bohrung des Winkelschenkels und der Kopf ist insbesondere mit einem Innensechskant als Betätigungsangriff versehen, über den die Verstellung der den Achsbolzen bildenden Schraube erfolgt.

Um das drehlagerseitige Ende des Ausstellarms zu versteifen, ist es mit einer Abbiegung versehen, an welche die Stege des Verstärkungsstücks angrenzen. Diese Abbiegung bildet gleichzeitig noch einen Anschlag für die Nase des Winkelstücks und begrenzt dabei die Verstellnöglichkeit zwischen Winkelstück und Ausstellarm.

Da der Ausstellarm mit einem Langloch versehen ist, in dem formschlüssig eine Wulst des Verstärkungsstücks gelagert ist, ist das Verstärkungsstück leicht zu montieren und zentriert sich zwangsläufig durch das Eingreifen seines keilförmigen Wulstes unter Formschluß in das Langloch des Ausstellarms. Dabei kann die Abbiegung des Ausstellarms als weitere Abstützung und Anlage für das Verstärkungsstück benutzt werden.

Eine besonders günstige Ausgestaltungsform liegt darin, daß der Abstand der Nase von der Stirnfläche des Flansches in etwa der Stärke des Ausstellarms entspricht. Dadurch wird eine niedrige Bauhöhe des Flansches und damit des Winkelstücks erhalten. Der Flansch ragt nicht über die obere Breitseite des Ausstellarms hinaus. Nach unten hin steht er nicht über die Stärke des Verstärkungsstücks vor, so daß durch den Flansch sich keinerlei zusätzlicher Platzbedarf für das Winkelstück in der Höhe ergibt.

Ein Ausführungsbeispiel der Erfindung ist in den Zeichnungen dargestellt und wird nachfolgend näher erläutert.

Es zeigen
- Fig.1: eine Draufsicht auf das festrahmenseitige Ende einer erfindungsgemäßen links-/rechtsumstellbaren Ausstellvorrichtung, teilweise im Schnitt,
- Fig. 2: eine Seitenansicht zu Fig. 1, ebenfalls im Teilschnitt und
- Fig. 3: einen Schnitt III-III gemäß Fig. 1.

Die Ausstellvorrichtung besteht im wesentlichen aus einem Ausstellarm 1 flachrechteckigen Querschnitts, der einerends schiebbar an einem Flügel zu befestigen ist und anderenends in einem am Festrahmen zu verschraubenden Lagerbock 2 drehbar gelagert ist. Zwischen Augen 3 des Lagerbocks 2 befindet sich ein Winkelstück 4, das drehbar im Lagerbock 2 gehalten ist mittels eines die Augen 3 und den Augenteil 6 des Winkelstücks 4 durchsetzenden Lagerbolzens 5.

Das Winkelstück 4 besitzt im wesentlichen eine Z-Form. Der mit dem Augenteil 6 versehene Winkelsteg 7 ist in am Festrahmen montierter Stellung vor der Sichtfläche des Festrahmens angeordnet. Daran schließt sich im rechten Winkel ein mit einer glatten Durchgangsbohrung 8 versehener Winkelschenkel 9 an. Die Bohrung 8 des Winkelschenkels 9 weist auf ihrer vom Ausstellarm 1 abgewandten Seite eine Senkung 10 auf. An den Winkelschenkel 9 schließt sich ein Flansch 11 an, der sich entlang der Längsschmalseite 12 des Ausstellarms 1 erstreckt und an seinem freien Ende eine Nase 13 mit ballig ausgestalteter Anlagefläche 14 trägt.

An der Unterseite 15 des Ausstellarms 1 ist ein Verstärkungsstück 16 befestigt, das mit einer Wulst 17 formschlüssig in ein Langloch 18 nahe des drehlagerseitigen Endes des Ausstellarms 1 eingreift und dabei mit einer Stirnfläche an einer Abbiegung 19 des Ausstellarms 1 anliegt. Angrenzend an die Abbiegung 19 sind am Verstärkungsstück 16 zwei Stege 20 angeformt, an die sich jeweils eine Schrägfläche 21 anschließt. In einer zentrischen Gewindebohrung 22 des Verstärkungsstücks 16 ist als Achsbolzen 23 eine mit einem Senkkopf 24 und einem glatten Schaft 25 versehene Schraube eingedreht, wobei der Schaft 25 sich innerhalb der Durchgangsbohrung 8 des Winkelschenkels 9 befindet und der mit einem Innensechskant als Betätigungseingriff 26 ausgestattete Senkkopf 24, den Winkelschenkel 9 hintergreifend, innerhalb der Senkung 10. Insbesondere Fig. 3 ist zu entnehmen, daß in der gekuppelten Stellung von Winkelstück 4 und Ausstellarm 1 die Nase 13 geführt ist durch die Unterseite 15 des Ausstellarms 1 und durch den Steg 20. Dabei liegt die ballige Anlagefläche 14 der Nase 13 unter Vorspannung an der Seitenfläche 28 des Verstärkungsstücks 16 an.

In Fig. 1 ist die Ausstellvorrichtung für einen Rechtsanschlag bestimmt dargestellt, wobei die Fixierung dieser End-Drehlage gegen ein ungewolltes Verdrehen gegeben ist durch den Eingriff der Nase 13 zwischen Ausstellarm 1 und Steg 20. Um die Ausstellvorrichtung auf einen Linksanschlag umzustellen, sind Ausstellarm 1 und Winkelstück 4 gegeneinander zu verschieben. Dabei gleitet das Winkelstück 4 entlang dem Achsbolzen 23 und die Nase 13 entlang der Seitenfläche 28 des Verstärkungsstücks 16. Kurz bevor der Winkelschenkel 9 zur Anlage an der Abbiegung 19 des Ausstellarms 1 gelangt, hat die Nase 13 des Flansches 11 den Bereich des Steges 20 verlassen. Das Winkelstück 4 kann nunmehr um den Achsbolzen 23 gedreht werden. Diese Drehbewegung wird nach 180° gestoppt durch das Anschlagen der Nase 13 an der Unterseite 15 des Ausstellarms 1 auf der anderen Seite des Verstärkungsstücks 16. Abschließend sind Ausstellarm 1 und Winkelstück 4 wieder voneinander weg zu bewegen, bis das Winkelstück 4 am Kopf 24 des Bolzens 23 zum Anschlag gelangt, wobei die Nase 13 wiederum gegen ein Drehen gesichert zwischen Ausstellarm 1 und Steg 20 geführt ist. Wie insbesondere Fig. 3 zu entnehmen ist, ist der Abstand zwischen der Nase 13 und der benachbarten Stirnfläche 27 des Flansches 11 geringer als die Stärke des Ausstellarms 1, so daß in beiden Drehendlagen die Stirnfläche 27 gegenüber der Oberseite des Ausstellarms 1 zurückstehend angeordnet ist. Ein zusätzlicher Platzbedarf für das Winkelstück 4 in Richtung der Falzhöhe des Fensters ist nicht erforderlich.

Zum Anheben bzw. Absenken des Flügels unter Veränderung des Abstands zwischen der Abbiegung 19 des Ausstellarms 1 und dem Winkelschenkel 9 des Winkelstücks 4 ist die Achsbolzen-Schraube 23 weiter in die Gewindebohrung 22 des Verstärkungsstücks 16 hineinzudrehen bzw. weiter herauszubewegen. In belastetem Zustand der Ausstellvorrichtung, also bei am Fenster angeschlagener Ausstellvorrichtung, bewirkt das Flügelgewicht, daß der Senkkopf 24 des Achsbolzens 23 stets in der Senkung 10 des Winkelschenkels 9 anliegt und gehalten ist. Die durch das Flügelgewicht bewirkten Kräfte bedingen auch ein um die Anlenkstelle Achsbolzen 23/Durchgangsbohrung 8 des Winkelschenkels 9 wirkendes Moment, durch das die Nase 13 gegen die Seitenfläche 28 des Verstärkungsstücks 16 gedrückt wird.

## Patentansprüche

1. Ausstellvorrichtung für ein Fenster, eine Tür od. dgl., insbesondere mit einem Drehkippflügel, deren Ausstellarm (1) flachrechteckigen Querschnitts einerends an einem Drehlager angeordnet ist, das aus einem am Festrahmen befestigbaren Lagerbock (2) und einem daran um einen Lagerbolzen (5) drehbar gelagerten Winkelstück (4) besteht, wobei ein Winkelschenkel (9) des Winkelstücks (4) eine sich rechtwinklig zum Lagerbolzen (5) erstreckende und dazu seitlich versetzt angeordnete Bohrung (8) aufweist, wobei die Achse der Bohrung (8) in einer Ebene rechtwinklig zur Lagerbolzenachse liegt und die Bohrung (8) einen Achsbolzen (23) aufnimmt, der den Winkelschenkel (9) auf der vom Ausstellarm (1) abgewandten Seite mit einem Kopf (24) hintergreift und der Achsbolzen (23) an einem an der Unterseite (15) und nahe dem Ende des Ausstellarms (1) befestigten Verstärkungsstück (16) mit geringerer Breite wie der Ausstellarm (1) angeordnet ist und nach einer Axialverschiebung entlang der Achse des Achsbolzens (23) zwischen Ausstellarm (1) und Winkelstück (4) der Ausstellarm (1) relativ zum Winkelstück (4) in zwei um 180° bezüglich der Achse des Achsbolzens (23) zueinander versetzten Drehlagen durch zwischen dem Winkelstück (4) und dem Ausstellarm (1) wirkende, ineinandergreifende Sicherungsmittel (13, 20) fixierbar ist, wobei der Axialverschiebeweg größer ist als die gegenseitige Eingriffstiefe der Sicherungsmittel (13, 20), dadurch gekennzeichnet, daß an dem vom Lagerbolzen (5) abgewandten Ende des Winkelschenkels (9) ein entlang der Längsschmalseite (12) des Ausstellarms (1) erstreckender Flansch (11) angeordnet ist, der an seinem freien Ende eine gegen das Verstärkungsstück (16) anliegende Nase (13) aufweist und daß das Verstärkungsstück (16) beidseitig mit je einem Steg (20) versehen und die Nase (13) in den fixierten Drehlagen zwischen einem Steg (20) des Verstärkungsstücks (16) und der gegenüberliegenden Unterseite (15) des das Verstärkungsstück (16) beidseitig überragenden Teils des Ausstellarms (1) geführt ist, so daß Steg (20), Nase (13) und Unterseite (15) des Ausstellarms (1) die Sicherungsmittel bilden.

2. Ausstellvorrichtung nach Anspruch 1, dadurch gekennzeichnet, daß der Flansch (11) gegenüber der Längsschmalseite (12) des Ausstellarms (1) in Richtung auf das Verstärkungsstück (16) zu leicht geneigt ausgebildet ist und die Nase (13) unter Vorspannung an dem Verstärkungsstück (16) anliegend ist.

3. Ausstellvorrichtung nach einem der Ansprüche 1 oder 2, dadurch gekennzeichnet, daß die Anlagefläche (14) der Nase (13) ballig ausgebildet und das Verstärkungsstück (16) anschließend an die Stege (20) jeweils mit einer Schrägfläche (21) versehen ist.

4. Ausstellvorrichtung nach einem der Ansprüche 1 bis 3, dadurch gekennzeichnet, daß der Kopf des Achsbolzens (23) als Senkkopf (14) ausgebildet ist.

5. Ausstellvorrichtung nach einem der Ansprüche 1 bis 4, dadurch gekennzeichnet, daß der Achsbolzen (23) von einer in eine Gewindebohrung (22) des Verstärkungsstücks (16) eingedrehten Schraube mit im Bereich des Winkelschenkels (9) glattem Schaft (25) und am Kopf (24) angeordneten Betätigungseingriff (26) gebildet ist.

6. Ausstellvorrichtung nach einem der Ansprüche 1 bis 5, dadurch gekennzeichnet, daß das drehlagerseitige Ende des Ausstellarms (1) mit einer Abbiegung (19) versehen ist, an welche die Stege (20) des Verstärkungsstücks (16) angrenzen.

7. Ausstellvorrichtung nach einem der Ansprüche 1 bis 6, dadurch gekennzeichnet, daß der Ausstellarm (1) mit einem Langloch (18) versehen ist, in dem formschlüssig eine Wulst (17) des Verstärkungsstücks (16) gelagert ist.

8. Ausstellvorrichtung nach einem der Ansprüche 1 bis 7, dadurch gekennzeichnet, daß der Abstand der Nase (13) von der Stirnfläche (27) des Flansches (11) in etwa der Stärke des Ausstellarms (1) entspricht.

## Claims

1. Sash stay assembly for a window, a door or the like, more especially having a tiltable sash, the main arm (1) of said assembly having a flat-rectangular cross-section and being disposed at one end on a pivot bearing, which comprises a bearing block (2), which is securable to the fixed frame, and an angle-piece (4), which is mounted thereon so as to be rotatable about a bearing pin (5), an angular portion (9) of the angle-piece (4) having a bore (8), which extends at right angles to the bearing pin (5) and is disposed in a laterally offset manner relative thereto, the axis of the bore (8) lying in a plane at right angles to the axis of the bearing pin, and the bore (8) accommodating a pivot pin (23), which engages, with a head (24), behind the angular portion (9) on the side remote from the main arm (1), and the pivot pin (23) is disposed on a reinforcing member (16), which is secured to the underside (15) and close to the end of the main arm (1) and has a smaller width than the main arm (1), and, after an axial displacement along the axis of the pivot pin (23) between main arm (1) and angle-piece (4), the main arm (1) is securable relative to the angle-piece (4) in two pivotal positions, which are offset relative to each other by 180° with respect to the axis of the pivot pin (23), by means of interengaging securing means (13, 20), which act between the angle-piece (4) and the main arm (1), the axial displacement path being greater than the mutual depth of engagement of the securing means (13, 20), characterised in that a flange (11) is disposed on the end of the angular portion (9) remote from the bearing pin (5), which flange extends along the narrow longitudinal side (12) of the main arm (1) and has, at its free end, a projection (13), which abuts against the reinforcing member (16), and in that each side of the reinforcing member (16) is provided with a respective web (20), and the projection (13) is guided in the fixed pivotal positions between a web (20) of the reinforcing member (16) and the oppositely situated underside (15) of the part of the main arm (1) protruding at each end of the reinforcing member (16), so that web (20), projection (13) and underside (15) of the main arm (1) form the securing means.

2. Sash stay assembly according to claim 1, characterised in that the flange (11) is configured to be slightly inclined relative to the narrow longitudinal side (12) of the main arm (1) in a direction towards the reinforcing member (16), and the projection (13) is subjected to initial tension so as to abut against the reinforcing member (16).

3. Sash stay assembly according to one of claims 1 or 2, characterised in that the abutment face (14) of the projection (13) has a spherical configuration, and the reinforcing member (16) is provided with an inclined face (21) communicating with each of the webs (20).

4. Sash stay assembly according to one of claims 1 to 3, characterised in that the head of the pivot pin (23) is configured as a countersunk head (14).

5. Sash stay assembly according to one of claims 1 to 4, characterised in that the pivot pin (23) is formed by a screw, which is screwed into a threaded bore (22) in the reinforcing member (16) and has a shaft (25), which is smooth in the region of the angular portion (9), and an operating catch (26) disposed on the head (24).

6. Sash stay assembly according to one of claims 1 to 5, characterised in that the end of the main arm (1) facing the pivot bearing is provided with a bent portion (19), against which the webs (20) of the reinforcing member (16) abut.

7. Sash stay assembly according to one of claims 1 to 6, characterised in that the main arm (1) is provided with a slot (18), in which a bead (17) of the reinforcing member (16) is mounted in a form-locking manner.

8. Sash stay assembly according to one of claims 1 to 7, characterised in that the spacing between the projection (13) and the end face (27) of the flange (11) substantially corresponds to the thickness of the main arm (1).

## Revendications

1. Dispositif de débattement pour une fenêtre, une porte ou analogue, notamment équipé d'un battant pivotant et basculant, dont le bras de débattement (1) à section rectangulaire plate, est monté par une extrémité à un palier de rotation composé d'un bloc palier (2) qui se fixe au cadre de la fenêtre et d'une pièce coudée (4) montée à rotation autour d'un axe d'articulation (5), une branche (9) de la pièce coudée (4) s'étendant perpendiculairement à l'axe d'articulation (5) et comportant un perçage (8) déporté latéralement par rapport à l'axe, l'axe géométrique du perçage (8) étant situé dans un plan perpendiculaire à l'axe géométrique de l'axe d'articulation, et le perçage (8) reçoit un élément d'axe (23) qui vient prendre par sa tête (24) derrière la face de la branche (9) non tournée vers le bras de débattement (1) et l'élément d'axe (23) est monté sur une pièce de renforcement (16) prévue sur la face inférieure (15) à proximité de l'extrémité du bras de débattement (1), cette pièce ayant une largeur plus faible que le bras de débattement (1), et après un déplacement axial suivant l'axe géométrique de l'élément d'axe (23), entre le bras de débattement (1) et la pièce coudée (4), le bras de débattement (1) peut être bloqué par rapport à la pièce coudée (4) dans deux positions de rotation tournées l'une vers l'autre de 180° par rapport à l'axe géométrique de l'élément d'axe (23), par des moyens de sécurité (13, 20) venant prendre l'un dans l'autre, entre la pièce coudée (4) et le bras de débattement (1), la course de déplacement axial étant supérieure à la profondeur de pénétration réciproque des moyens de blocage (13, 20), dispositif caractérisé en ce qu'à l'extrémité de la branche (9), opposée à celle de l'axe d'articulation (5), se trouve une bride (11) qui s'étend le long du petit côté longitudinal (12) du bras de débattement (1), cette bride (11) ayant à son extrémité libre, un bec (13) s'appuyant contre la pièce de renforcement (16) et cette pièce de renforcement (16) est munie de part et d'autre d'une aile (20) et le bec (13) en position de rotation, bloquée, est guidé entre une aile (20) de la pièce de renforcement (16) et la face inférieure (15), en regard de la partie du bras de débattement (1) qui dépasse des deux côtés de la pièce de renforcement (16), pour que l'aile (20), le bec (13) et la face inférieure (15) du bras de débattement (11) constituent les moyens de blocage.

2. Dispositif de débattement selon la revendication 1, caractérisé en ce que la bride (11) est légèrement inclinée par rapport au petit côté (12) du bras de débattement (1) en direction de la pièce de renforcement (16), et le bec (13) s'appuie contre la pièce de renforcement (16) avec précontrainte.

3. Dispositif de débattement selon l'une des revendications 1 ou 2, caractérisé en ce que la surface d'appui (14) du bec (13) est de forme bombée et la pièce de renforcement (16) est munie chaque fois d'une rampe (21) de manière adjacente aux ailes (20).

4. Dispositif de débattement selon l'une des revendications 1 à 3, caractérisé en ce que la tête de l'élément d'axe (23) est une tête fraisée (14).

5. Dispositif de débattement selon l'une des revendications 1 à 4, caractérisé en ce que l'élément d'axe (23) est formé par une vis logée dans un taraudage (22) de la pièce de renforcement (16) avec une tige lisse (25) au niveau de la branche (9) et un logement de manoeuvre (26) dans la tête (24).

6. Dispositif de débattement selon l'une des revendications 1 à 5, caractérisé en ce que l'extrémité du bras de débattement (1), du côté du palier de rotation, est munie d'une partie coudée (19) tournante sur laquelle arrivent les ailes (20) de la pièce de renforcement (16).

7. Dispositif de débattement selon l'une des revendications 1 à 6, caractérisé en ce que le bras de débattement (1) est muni d'un trou oblong (18) qui reçoit par une liaison par la forme, un bourrelet (17) de la pièce de renforcement (16).

8. Dispositif de débattement selon l'une des revendications 1 à 7, caractérisé en ce que la distance entre le bec (13) et la surface frontale (27) de la bride (11) correspond sensiblement à l'épaisseur du bras de débattement (1).
